# FASCICULE DE BREVET EUROPEEN

(11) **EP 0 124 425 B1**
(45) Date de publication et mention de la délivrance du brevet: **10.09.1986**
(21) Numéro de dépôt: 84400801.1
(22) Date de dépôt: 19.04.1984
(51) Int. Cl.: B65D 19/20

(54) **Emballage monté sur palette**
Auf eine Palette montierte Verpackung
Package mounted on a pallet

(30) Priorité: 02.05.1983 FR 8307229
(43) Date de publication de la demande: 07.11.1984
(73) Titulaire: Dauteuille, Pierre, F-91800 Epinay sous Senart (FR); Dauteuille née Robin, Jacqueline Claire, F-91800 Epinay sous Senart (FR)
(72) Inventeur: Dauteuille, Pierre, F-91800 Epinay sous Senart (FR); Dauteuille née Robin, Jacqueline Claire, F-91800 Epinay sous Senart (FR)
(74) Mandataire: Moncheny, Michel

## Description

La présente invention concerne un emballage, par exemple en carton, du type caisse-palette solidaire d'une palette, par exemple en bois, et replié sur celle-ci, permettant une mise én oeuvre instantanée et automatique et un stockage aisé, et étant idéal pour être employé à plusieurs reprises, c'est-à-dire en multirotation, comme décrit, par exemple dans les documents FR-A-2102 883 et FR-A-2 328 620. Un couvercle cloche peut recouvrir le tout. Dans les différents emballages connus de ce genre, le container en carton n'est que partiellement solidaire de la palette. De tels dispositifs sont d'un emploi peu pratique, manquent de stabilité sur la palette, le corps du container débordant de celle-ci, offrant ainsi des points de faiblesse lors du transport et du gerbage. D'autre part, la fabrication en est compliquée (caisse spéciale, ceinture, découpe), d'où un prix de revient élevé.

L'emballage de l'invention permet d'éviter ces inconvénients, d'où une plus large utilisation du container en carton agrafé sur palette, dans le cas notamment de multirotation et de manutention par du personnel féminin.

Le présent emballage comporte une demi-caisse en carton classique, dont la fabrication ne nécessite aucun outillage spécial, et qui est façonnée à -partir d'un seul et même flan de carton. Cette caisse est donc formée d'un seul élément et ne comporte qu'un seul piquage ou agrafage, situé dans un angle et sur toute sa hauteur.

Cet emballage peut être monté par un simple mouvement de rotation et de redressement sans que l'on ait à mettre en place un fond, une ceinture ou un autre élément, la caisse se trouvant déployée et prête à l'emploi ou bien repliée sur la palette.

Utilisant une demi-caisse en carton classique formée d'un seul élément, par de simples raina- ges parallèles à la ligne d'articulation des rabats formant le fond de la caisse avec leurs côtés adjacents, on obtient sur lesdits rabats une partie permettant la fixation de la demi-caisse en carton et une seconde partie permettant l'articulation et le pliage de la demi-caisse sur la palette. Deux des côtés opposés, ainsi que leurs rabats non fixés sur la palette, comportent une ligne de pliage médiane parallèle à l'articulation entre les côtés, permettant le pliage de la demi-caisse en carton sur la palette en bois.

L'invention sera mieux comprise à l'aide de la description qui va suivre faite en référence aux dessins annexés qui illustrent deux exemples de . réalisation de l'invention.

Sur ces dessins :
la Figure 1 est une vue de la demi-caisse en carton fixée par un seul de ses rabats sur la palette et repliée sur celle-ci, le couvercle cloche étant prêt à recouvrir le tout ;
la Figure 2 représente la demi-caisse partiellement déployée ;
la Figure 3 est une vue en perspective d'une variante de caisse pour montrer la fixation de deux rabats opposés et de l'abattant permettant un chargement aisé, et
la Figure 4 représente la caisse-palette prête à l'emploi.

La demi-caisse en carton selon l'invention représentée aux dessins est du type demi-américain classique et formée d'un seul élément.

Chacun des rabats a1, b1, ci, d1 formant le fond et adjacents aux faces latérales A, B, C, D, comporte deux lignes de pliage 4, 9 parallèles aux lignes d'articulation 5 des rabats a1, b1, c1, d1 sur leurs faces latérales A, B, C, D, créant ainsi deux parties inégales 2, 10 permettant la fixation de t'un et/ou l'autre sur la palette 1, et une partie articulée 3 permettant le pliage de la caisse sur la palette.

La ligne d'articulation 5 des côtés opposés B, D et de leurs rabats b1. d1 non agrafés sur la palette est une ligne de pliage permettant le rabattement de ces rabats à l'intérieur de la demi-caisse en carton et le plaquage de leurs faces internes contre les faces internes de leurs côtés respectifs. Cette même ligne d'articulation 5 entre le côté C et son rabat c1 permet le rabattement de ce rabat contre son côté, et son plaquage, face externe contre face externe, ceci dans le cas où un seul des rabats est agrafé à la palette (Fig. 2).

Les côtés B, D ainsi que leurs rabats b1, d1 présentent une ligne de pliage perpendiculaire au fond de la caisse et parallèle à la ligne d'articulation 7 des côtés A, B, C, D entre eux, créant ainsi par pliage deux soufflets permettant de replier la demi-caisse en carton sur la palette 1 et de la recouvrir de son couvercle cloche 8 (Fig. 1). Dans le cas du déploiement de la caisse pour l'utilisation, la propriété élastique du carton fera que, sans aide manuelle, les rabats b1, d1 viennent se plaquer sur la palette formant ainsi le fond de la caisse.

La Fig. 3 montre que seule la partie de fixation 10 des deux rabats opposés a1, c1 des côtés A, C est agrafée sur le milieu de la palette 1, alors que les bords extrêmes de ces rabats agrafés sont jointifs. Les parties 2, 3 de ces mêmes rabats, créées par les lignes de pliage 9, 4, 5 sont articulées permettant de dresser la caisse en carton sur la palette. Le côté A présente un abattant découpé 11 pour faciliter le chargement. Ce dispositif permet l'emploi en multirotation grâce à une parfaite stabilité de la caisse sur la palette ainsi qu'une grande stabilité au cours du transport.

La position des lignes de 'pliage 4, 9 peut être variable en fonction de la hauteur de la caisse, ceci dans les deux cas de réalisaton décrites.

La somme de la hauteur de la demi-caisse en carton et de la largeur de la partie articulée 3 ne doit pas être supérieure à l'une des dimensions de la palette (Fig. 1). Dans le cas contraire, la position du couvercle cloche est inversée, et ce couvercle recevra alors la palette et la caisse.

Dans le dispositif de l'invention plusieurs dimensions peuvent être identiques :
- si un seul des rabats est agrafé :
   la partie comprise entre la ligne de pliage 4 et la ligne d'articulation 5 et celle comprise entre la ligne de pliage 4 et le bord de la palette,
   la partie comprise entre le bord du rabat c1 et la ligne d'articulation 5 et celle comprise entre le bord du rabat a1 et le bord de la palette.
- si les deux rabats sont agrafés :
   la partie comprise entre la ligne de pliage 9 et l'articulation 5 et celle comprise entre la ligne de pliage 9 et le bord de la palette,
   la partie comprise entre la ligne de pliage 9 et le bord des rabats a1, cl et celle comprise entre les lignes de pliage 4 et la ligne d'articulation 5.

Le dispositif de l'invention est particulièrement recommandé dans le cas d'emploi en multirotation, pour un montage rapide et un stockage aisé. Il présente une grande sûreté d'utilisation.

## Revendications

1. Emballage comportant une caisse en carton ou autre matière fixée de façon repliable sur une palette, caractérisé en ce que ladite caisse est du type demi-américain dont les quatre rabats (a1, b1, c1, d1) formant le fond rattachés aux faces latérales par une ligne d'articulation, présentent deux lignes de pliage (4, 9) parallèles à ladite ligne d'articulation, et en ce que deux faces latérales opposées (B, D) ainsi que leurs rabats comportent une ligne de pliage médiane (6) parallèle à la ligne d'articulation des faces latérales entre elles, pour permettre la mise à plat de la demi-caisse sur la palette (1).

2. Emballage suivant la revendication 1, caractérisé en ce que deux rabats opposés (a1, c1) formant une partie du fond, rattachés aux faces latérales (A, C) par une ligne d'articulation (5), présentent deux lignes de pliage (4, 9) parallèles à ladite ligne d'articulation (5) et en ce que la face extérieure de la partie délimitée par la ligne de pliage (9) et le bord des rabats est fixée à ladite palette (1).

3. Emballage suivant la revendication 1, caractérisé en ce qu'un seul des rabats (a1) formant une partie du fond, rattaché à la face latérale (A) correspondante par une ligne d'articulation (5) présente deux lignes de pliage (4, 9) parallèles à ladite ligne d'articulation (5) et en ce que la face extérieure de la partie délimitée par la ligne de pliage (4) et le bord du rabat, est fixée à ladite palette (1).

4. Emballage suivant la revendication 3, caractérisé en ce que la ligne d'articulation (5) de l'une des faces latérales (C) et de son rabat (c1) est une ligne de pliage dudit rabat, permettant la mise à plat de la caisse sur la palette (1).

5. Emballage suivant l'une quelconque des revendications 1 à 3, caractérisé en ce que deux faces latérales opposées (B, D) comportent une ligne d'articulation (5) avec leurs rabats (b1, d1), permettant le pliage desdits rabats à l'intérieur de la demi-caisse.

6. Emballage suivant les revendications 1 et 2, caractérisé en ce que la dimension de chaque rabat comprise entre la ligne de pliage (9) et la ligne d'articulation (5) est égale à celle comprise entre ladite ligne de pliage (9) et le bord de la palette (1).

7. Emballage suivant la revendication 3, caractérisé en ce que la dimension de chaque rabat comprise entre la ligne d'articulation (5) et la ligne de pliage (4) est égale à la dimension comprise entre ladite ligne de pliage (4) et le bord de la palette (1).

8. Emballage suivant la revendication 2, caractérisé en ce que la partie de chaque rabat délimitée par la ligne de pliage (4) et la ligne d'articulation (5) est égale à la partie délimitée par la ligne de pliage (9) et le bord de chacun des rabats Eal, c1).

## Claims

1. A packing comprising a box of cardboard or other material fixed in a foldable manner on a pallet, characterised in that said box is of the semi-American type whose four flaps (a1, b1, c1, d1) forming the bottom and attached to the lateral sides by an articulation line, have two fold lines (4, 9) parallel to said articulation line, and two opposed lateral sides (B, D) and their flaps comprise a median fold line (6) parallel to the articulation line connecting the lateral sides to each other, so as to permit placing the semi-box in a flat position on the pallet (1).

2. A packing according to claim 1, characterised in that two opposed flaps (a1, c1) forming a part of the bottom attached to the lateral sides (A, C) by an articulation line (5), have two fold lines (4, 9) parallel to said articulation line (5). and the outer face of the part defined by the fold line (9) and the edge of the flaps is fixed to said pallet (1).

3. A packing according to claim 1, characterised in that a single one of the flaps (a1) forming a part of the bottom, attached to the corresponding lateral side (A) by an articulation line (5), has two fold lines (4, 9) parallel to said articulation line (5), and the outer face of the part defined by the fold line (4) and the edge of the flap is fixed to said pallet (1).

4. A packing according to claim 3, characterised in that the articulation line (5) of one of the lateral sides (C) and its flap (c1) is a fold line of said flap enabling the box to be put in a flat position on the pallet (1).

5. A packing according to any one of the claims 1 to 3, characterised in that two opposed lateral sides (B, D) comprise an articulation line (5) with their flaps (b1, d1), enabling said flaps to be folded inside the semi-box.

6. A packing according to claim 1 and 2, characterised in that the dimension of each flap between the fold line (9) and the articulation line (5) is equal to that between said fold line (9) and the edge of the pallet (1).

7. A packing according to claim 3, character ised in that the dimension of each flap between the articulation line (5) and the fold line (4) is equal to the dimension between said fold line (4) and the edge of the pallet (1).

8. A packing according to claim 2, characterised in that the part of each flap defined by the fold line (4) and the articulation line (5) is equal to the part defined by the fold line (9) and the edge of each of the flaps (a1, c1).

## Patentansprüche

1. Verpackung mit einer Kiste aus Karton oder einem anderen Material, die haltbar auf einer Palette befestigt ist, dadurch gekennzeichnet, daß die Kiste vom Typ « demi-americain » ist, dessen vier Umschläge (a1, b1, c1, d1) den Boden bilden, die mit den Seitenflächen über eine Schwenklinie verbunden sind, wobei die Seitenflächen zwei Faltlinien (7, 9) aufweisen, die zu der Schwenklinie parallel verlaufen und dadurch, daß zwei gegenüberliegende Seitenflächen (B, D) sowie ihre Umschläge eine mittlere Faltlinie (6) aufweisen, die parallel zur Schwenklinie der Seitenflächen verläuft, um das Flachlegen der Halbkiste auf der Palette (1) zu ermöglichen.

2. Verpackung nach Anspruch 1, dadurch gekennzeichnet, daß zwei gegenüberliegende Umschläge (1a, c1), die einen Teil des Bodens bilden, an den Seitenwänden (A, C) über eine Schwenklinie (5) verbunden sind, wobei diese Umschläge zwei Faltlinien (4, 9) aufweisen, die parallel zu der Schwenklinie (5) verlaufen und dadurch, daß die Außenfläche des durch die Faltlinie (9) begrenzten Teils und der Rand der Umschläge an der Palette (1) befestigt sind.

3. Verpackung nach Anspruch 1, dadurch gekennzeichnet, daß nur die Umschläge (a1) ein en Teil des Bodens bilden, der mit der entsprechenden Seitenfläche (A) über eine Schwenklinie (5) verbunden ist, wobei der Umschlag zwei Faltlinien (4, 9) aufweist, die zu der Schwenklinie (5) parallel verlaufen und dadurch, daß die Außenseite des durch die Faltlinie (4) und den Rand des Umschlags begrenzten Teils an der Palette (1) befestigt ist.

4. Verpackung nach Anspruch 3, dadurch gekennzeichnet, daß die Schwenklinie (5) einer der Seitenflächen (C) und ihres Umschlags (c1) eine Faltlinie des Umschlags ist, die das Flachlegen der Kiste auf der Palette (1) ermöglicht.

5. Verpackung nach einem der Ansprüche 1 bis 3, dadurch gekennzeichnet, daß zwei gegenüberliegende Seitenflächen (B, D) eine Schwenklinie (5) mit ihren Umschlägen (b1, d1) aufweisen, die das Falten der Umschläge im Inneren der Halbkiste ermöglichen.

6. Verpackung nach den Ansprüchen 1 und 2, dadurch gekennzeichnet, daß die Abmessung eines jeden Umschlags zwischen der Faltlinie (9) und der Schwenklinie (5) gleich der Abmessung zwischen der Faltlinie (9) und dem Rand der Palette (₁ ) ist.

7. Verpackung nach Anspruch 3, dadurch gekennzeichnet, daß die Abmessung eines jeden Umschlags zwischen der Schwenklinie (5) und der Faltlinie (4) gleich der Abmessung zwischen der Faltlinie (4) und dem Rand der Palette (1) ist.

8. Verpackung nach Anspruch 2, dadurch gekennzeichnet, daß der Teil eines jeden Umschlags, der durch die Faltlinie (4) und die Schwenklinie (5) begrenzt ist, gleich dem Teil ist, der durch die Faltlinie (9) und den Rand eines jeden Umschlags (a1, c1), getrennt wird.
